# DEMANDE DE BREVET EUROPEEN

(11) **EP 1 283 305 A1**
(43) Date de publication de la demande: **12.02.2003**
(21) Numéro de dépôt: 02291974.0
(22) Date de dépôt: 06.08.2002
(51) Int. Cl.: E01H 1/12

(54) **Système de ramassage des déjections animales, pliable et jetable**

(30) Priorité: 10.08.2001 FR 0110695
(71) Demandeur: Benzaiet, Samia, 94120 Fontenay sous Bois (FR)
(72) Inventeur: Benzaiet, Samia, 94120 Fontenay sous Bois (FR)

(57) **Abrégé**

L'invention concerne un dispositif présenté à plat facile d'utilisation, avec mise en forme rapide par pliages très simples. Pour la mise en volume, il suffit de plier selon les rainures, de faire glisser les poignées en forme de « U » dans les fentes prévues à cet effet (pa dans f1 et pb dans f2) et pour la fermeture rabattre les pattes triangulaires prolongées par des languettes (ra1, ra2, ra3, ra4,).

Le dispositif monté, comporte deux godets (g1c g2c) d'égales dimensions, constitués de deux parties l'une pour la préhension et l'autre pour la réception. Les godets sont raccordés à leur sommet en formant pli d'accouplement (axe).

L'invention est pratique à transporter, son volume est préhensible d'une seule main. Après utilisation, le système permet l'escamotage de la matière indésirable et l'évacuation de l'ensemble après fonction dans l'un des réceptacles prévus à cet effet.

## Description

L'invention a trait à un dispositif de ramassage de déjections animales. Un tel dispositif est utile aux propriétaires citadins d'un animal domestique tel qu'un chien ou un chat lorsque cet animal fait ses besoins sur la voie publique et en particulier sur les lieux publics d'une agglomération.

Dans la plupart des villes, en effet des arrêtés municipaux prévoient que le propriétaire d'un animal est responsable de l'évacuation des excréments laissés sur la voie publique par son animal. Il est alors nécessaire pour ce propriétaire de se munir d'un mouchoir en papier, un sachet en papier ou une poche plastique retournée sur la main de l'utilisateur pour ramasser ces excréments et le transporter jusqu'à la poubelle la plus proche.

Tout cela implique que le propriétaire de l'animal doit manipuler les déjections directement avec sa main au risque de craindre que le sachet ne soit pas réellement étanche.

Une alternative pour les propriétaires d'animaux domestiques est de contraindre leur chien et chat à faire ses besoins dans le caniveau à proximité du trottoir. Mais, il n'est pas toujours facile de contrôler le moment ou l'animal en question fait ses besoins.

De plus cette opération nécessite par la suite le passage des services municipaux qui sont équipés de matériels coûteux tels que des motocyclettes munies d'un aspirateur pour évacuer les déjections animales de la voie publique.

Dans cet esprit, l'invention concerne un dispositif de ramassage de déjections animales imperméable, facile d'utilisation, jetable, avec une mise en forme rapide par pliages très simples, pratique à transporter, volume préhensile d'une seule main, escamotage de la matière indésirable, évacuation de l'ensemble après fonction dans l'un des réceptacles prévus à cet effet et écologiquement destructible.

L'invention résout l'ensemble de ces problèmes, elle vise un dispositif de ramassage de déjections animales peu onéreux, et facile d'utilisation de sorte que les propriétaires d'animaux domestiques n'hésiteront pas à l'employer à chaque promenade de leur animal favori.

Dans cet esprit, le dispositif se présente au préalable à plat (fig.1), conçu en carton d'une seule pièce, sans colle ; il suffira de rabattre les pattes triangulaires prolongées par des languettes (ra1, la1 - ra2, la2 - ra3, la3 - ra4, la4), suivre les pliures (r3, r4, r2, r1 - r7, r8, r6, r5) préalablement marquées pour la mise en volume, et pour la fermeture glisser les poignées en forme de U dans les fentes prévues à et effet (pa dans f1 et pb dans f2)

Deux fentes (f1 - f2) latérales à l'angle de chacun des godets laisseront apparaître une poignée (pa - pb), de nature évidée, mais conservant un pliage interne mouvant et crénelé. La poignée (pa - pb) laissera glisser le ou les doigts en fonction du côté concerné. Le pliage précité est prévu pour une adaptation en fonction de la grosseur des doigts. La position de ces poignées accentuera la volonté de préhension et la confiance d'une franche pression (fig. 2).

L'invention montée, comporte deux godets d'égales dimensions (g1b, g1c-g2b, g2c) raccordés à leur sommet (axe 1) en formant un pli d'accouplement. Les surfaces supérieures (g1c-g2c) des deux volumes formant godets de réception et de préhension seront de dimensions différentes des surfaces inférieures (g1b - g2b) afin de laisser aux doigts liberté d'articulation tout en respectant un niveau de hauteur suffisant à l'isolement et garantissant aucun contact avec le sol (fig. 2)

Après extraction du solde des déchets, la continuation de la pression des doigts de la main tenant les pognées permet l'occlusion du boîtier, afin de déposer le tout sans crainte dans un des réceptacles prévus à cet effet.

L'invention s'adaptera très facilement tant pour le droitier que pour le gaucher.

## Revendications

1. Dispositif de ramassage de déjections animales est constitué d'un élément présenté à plat d'un seul tenant **caractérisé en ce qu'**il se présente après pliage sous forme d'un boîtier constitué de deux godets d'égales dimensions qui s'articulent à l'aide de deux poignées crénelées en forme de « U ».

2. Dispositif de ramassage de déjections animales selon la revendication 1, **caractérisé en ce que** l'élément initial est plat en matériau composite éventuellement biodégradable, il permet une totale imperméabilité et peut être présenté de différents formats possibles. (Fig. 1)

3. Dispositif de ramassage de déjections animales selon l'une quelconque des revendications 1 à 2, **caractérisé en ce que** le système comporte deux godets symétriques par rapport à l'axe constitué par pliage en suivant les rainurages (r3, r4, r1, r2 - r7, r8, r5, r6) (fig. 1).

4. Dispositif de ramassage de déjections animales selon l'une quelconque des revendications 1 à 3, **caractérisé en ce que** le système comporte 2 fentes (F1 - F2) identiques (situées entre les parties G1b-G1c et G2b-G2c), médianes sur les axes r2 et r6 qui permette le passage par glissement des poignées prédécoupées et crénelées en forme de « U » après avoir replié les parties G1a et G2a (fig. 2).

5. Dispositif de ramassage de déjections animales selon l'une quelconque des revendications 1 à 4 **caractérisé en ce que** le dit système comporte dans ses pré-rénurages et découpages, 4 rabats (Ra1 - Ra2 - Ra 3 - Ra4) triangulaires prolongées par des languettes (La1 -La2 -La3 -La4) qui se positionnent par pliage provoquant la fermeture.(fig 2)

6. Dispositif de ramassage de déjections animales selon l'une quelconque des revendications 1 à 5, **caractérisé en ce que** le pliage simultané des languettes, rabats (ra1, ra2, ra3 et ra4) et des axes (r2, r1, r6 et r7) permettent la mise en volume de deux godets d'égales dimensions (G1b-G1c et G2b-G2c) et le positionnement des poignées en forme de « U » (Pa, Pb)

7. Dispositif de ramassage de déjections animales selon l'une quelconque des revendications 1 à 6, **caractérisé en ce que** les surfaces supérieures des deux godets qui forment les godets de préhension (G1c - G2c sont de dimensions différentes des parties inférieures que forment les godets de réceptions (G1b et G2b), l'ensemble est raccordé à leurs sommets par un pli d'accouplement (axe) (fig 2).

8. Dispositif de ramassage de déjections animales selon l'une quelconque des revendications 1 à 7, **caractérisé en ce que** lesdits godets s'articulent par pression des doigts d'une main situés dans les poignées. (fig 2)

9. Dispositif de ramassage de déjections animales selon l'une quelconque des revendications 1 à 8, **caractérisé en ce que** les deux godets s'articulent par pression des doigts de la main tenant les poignées au moment de l'extraction du solde des déchets (fig 2).

10. Dispositif de ramassage de déjections animales selon l'une quelconque des revendications 1 à 9, **caractérisé en ce que** la continuation de la pression, après l'extraction du déchet permet l'occlusion du boîtier. (fig 2)
